# FASCICULE DE BREVET EUROPEEN

(11) **EP 0 171 353 B1**
(45) Date de publication et mention de la délivrance du brevet: **24.05.1989**
(21) Numéro de dépôt: 85810031.6
(22) Date de dépôt: 30.01.1985
(51) Int. Cl.: B65H 3/24, B65H 1/06

(54) **Distributeur de feuilles**
Vorrichtung zum Ausgeben von Blättern
Sheet dispensing device

(30) Priorité: 22.02.1984 CH 852/84
(43) Date de publication de la demande: 12.02.1986
(73) Titulaire: Kathari, Franz, CH-1214 Vernier Genève (CH)
(72) Inventeur: Kathari, Franz, CH-1214 Vernier Genève (CH)
(74) Mandataire: Ardin, Pierre

(56) Documents cités:
- DE-C- 284 257
- FR-A- 330 873
- GB-A- 544 683
- US-A- 4 023 705

## Description

La présente invention se réfère à un distributeur pour feuilles de bloc-notes destiné à distribuer la feuille la plus basse d'une pile de feuilles d'une épaisseur prédéterminée comprenant un chariot monté de façon coulissante sur un support, ce chariot comportant des parois verticales agencées de façon à contenir la pile de feuilles dont la feuille la plus basse est en contact avec le support, le distributeur comprenant des moyens de guidage destinés à guider les déplacements du chariot sur le support d'une première position d'arrêt vers une deuxième position d'arrêt, le support comportant une portion surélevée sur laquelle les feuilles reposent dans la première position d'arrêt et présentant un gradin frontal destiné à retenir la feuille la plus basse dans la deuxième position d'arrêt de façon à séparer par décalage la pile de feuilles de la feuille la plus basse lorsque le chariot est déplacé de ladite deuxième position d'arrêt vers la première position d'arrêt.

On connaît des distributeurs pour feuilles ou feuillets de bloc-notes comportant généralement une boîte ouverte dans sa partie supérieure par laquelle on peut prélever une feuille. Certains de ces distributeurs sont munis d'un élément élastique agencé au fond de la boîte et sollicitant les feuilles vers le haut contre des éléments de retenue. Un tel distributeur est décrit dans le brevet suisse 593 830. Ces distributeurs présentent l'inconvénient qu'il est très peu commode d'écrire sur la feuille supérieure comme la main n'est généralement pas soutenue.

Il existe également des distributeurs automatiques de feuilles pour des imprimantes ou autres machines d'imprimeries, dans lesquelles la feuille la plus basse d'une pile de feuilles est séparée du reste de la pile par succion grâce à des organes d'aspiration (voir le brevet suisse 569 651 Cette feuille est ensuite reprise par un mécanisme de transport pour l'amener en position d'impression. Ces distributeurs présentent cependant une construction compliquée et coûteuse et ne peuvent de ce fait pas être utilisés pour la distribution de feuilles ou feuillets à usage domestique, tels que les feuillets téléphoniques.

Le brevet britannique 544683 décrit un distributeur de pièces plates, tel que défini ci-dessus et dans le préambule de la revendication 1. Par sa construction ce distributeur ne se prête guère à la distribution de feuilles pour bloc-notes permettant une prise de note aisée après que la feuille la plus basse ait été séparée de la pile de feuilles. En effet, selon un mode d'exécution décrit, ce distributeur est agencé pour délivrer des tickets et comprend un tiroir contenant les tickets montés dans un boîtier dont la base est découpée dans sa partie antérieure pour permettre l'éjection ou l'enlèvement aisé du ticket délivré.

Un second mode d'exécution décrit dans ce brevet britannique est constitué par une machine munie d'un dispositif d'entraînement commandant la séparation de bandes de papier déposés librement sur une table, où ces bandes sont disposées côte-à-côte pour être amenées dans une machine adjacente en vue d'un traitement ultérieur.

Signalons encore le brevet DE 284257 qui décrit également une machine de séparation commandée de façon similaire par un dispositif d'entraînement. Cette machine est agencée pour séparer des feuilles ou cartons, qui, une fois séparés de la pile, sont poussés par la partie antérieure du chariot sur une table ou une bande convoyeuse. Les deux machines décrites ci-dessus sont d'une construction compliquée et lourde et ne pourront être utilisés en tant que distributeur pour feuilles de bloc-notes, la feuille séparée n'étant pas maintenue sur un support pour faciliter la prise de notes.

Nous citons également le brevet US 4023705 qui décrit un distributeur de cartes de jeux comportant un chariot dans lequel est disposé une pile de cartes de jeux. Ce chariot coulisse au-dessus d'une surface comportant un certain nombre de cases réceptrices susceptibles de recevoir les cartes de jeux, lorsque le chariot est déplacé par dessus. Le distributeur décrit dans ce brevet possède un but et des éléments constructifs distincts. Le dispositif décrit dans le brevet américain a pour but de distribuer une série de cartes de jeux dans des cases sans manipulation directe des cartes par le distributeur, tandis que le dispositif selon la présente invention a pour but de séparer une seule feuille et de la maintenir sur une surface d'écriture permettant ainsi de prendre des notes avec une seule main. En outre, ce distributeur utilisé pour des feuilles de bloc-notes devra être d'une construction légère et fiable et constituer un ustensile de bureau courant d'un prix de revient faible.

Pour atteindre ces buts le distributeur selon l'invention est caractérisé en ce que le support comprend une surface supérieure plane destinée à servir de support d'écriture pour une feuille se trouvant dans la deuxième position d'arrêt, lorsque le chariot est mis dans la première position d'arrêt, lesdites première et deuxième positions d'arrêt étant décalées l'une de l'autre d'une distance telle qu'une feuille se trouvant dans ladite deuxième position d'arrêt est partiellement engagée sous la pile de feuilles se trouvant dans la première position d'arrêt de façon à être pressée sur une partie de sa surface contre le support pour y être maintenue, le chariot comportant une paroi antérieure dont le bord inférieur est séparé de ladite surface supérieure destinée à servir de support d'écriture par un interstice sensiblement plus large que ladite épaisseur prédéterminée, mais moins large que deux fois cette épaisseur.

Grâce à un mouvement de va-et-vient du chariot, la feuille la plus basse est donc séparée facilement de la pile et repose sur le support d'écriture où elle est maintenue, ce qui facilite grandement la prise de notes. En outre, ce distributeur présente une construction simple permettant une fabrication à faible coût de revient.

Selon un mode préféré de l'invention, le support comprend à côté de la portion surélevée, latéralement suivant une direction perpendiculaire à la direction de coulissement, des portions non surélevées, la paroi postérieure du chariot comportant un bord inférieur présentant une partie disposée à fleur de la portion surélevée et des parties disposées à fleur des parties non surélevées de façon à servir de poussoir pour la feuille la plus basse lorsque le chariot est déplacé de la première vers la deuxième position d'arrêt. Ces caractéristiques donnent l'avantage d'un fonctionnement très sûr et permettent une fabrication aisée du distributeur étant donné que le chariot peut être fabriqué en une seule pièce par injection de matière plastique.

On prévoit avantageusement que le support est constitué par une plaque rectangulaire comportant deux faces latérales, le chariot présentant des prolongements agencés de façon à venir en regard des deux faces latérales du support, des roulements à billes étant montés entre ces prolongements et les faces latérales du support.

Ce mode de construction assure une précision de fonctionnement et une longévité accrue du fait que les forces de friction entre le chariot et le support sont réduites à un minimum. Une construction par tétons coulissant dans des glissières, telle que décrite dans le brevet américain no 4023705, engendrerait une usure trop élevée diminuant ainsi la précision de guidage et rendant le distributeur à court terme inopérant.

L'invention est exposée ci-après plus en détail à l'aide de dessins représentant, schématiquement et à titre d'exemple, une forme d'exécution.
La figure 1 est une représentation en perspective du distributeur.
La figure 2 est une vue de dessus en plan.
La figure 3 représente une vue latérale en coupe partielle, les différentes parties du distributeur étant séparées pour plus de clarté.

Le distributeur est composé d'un support 1, d'un chariot 2 et d'un couvercle 3. Le chariot 2 comprend quatre parois verticales 4 agencées de façon à entourer une pile de feuillets 5 de papier. Ce chariot 2 est monté de façon coulissante sur le support 1 grâce à des roulements à billes 6 et ne possède pas de fond de sorte que les feuillets 5 reposent directement sur la face supérieure du support 1.

Ce support est constitué par une plaque 7 représentant deux faces latérales 7b parallèles munies chacune d'une rainure 6a pour un roulement à billes. Les parois latérales 4a du chariot comportent des prolongements 19 situés en regard des deux faces latérales 7b du support. Chaque prolongement 19 comprend deux rainures 6b dans lesquelles sont engagées des billes 8, constituant ainsi avec les rainures 6a quatre roulements rainurés à billes.

La plaque de support 7 présente une surface supérieure 7a avec une portion 9 légèrement surélevée formant sur sa partie frontale un gradin 9a à angle vif. La hauteur de ce gradin 9a est sensiblement égale à l'épaisseur des feuilles 5 utilisés, c'est-à-dire d'un dixième de millimètre. La paroi antérieure 4b comporte un bord inférieur 10 ne touchant pas la surface supérieure 7a du support. Un interstice plus large que l'épaisseur d'une feuille, mais moins large que celle de deux feuilles, sépare ce bord 10 de la surface 7a. La paroi postérieure 4c possède un bord inférieur comportant deux portions latérales 11 disposées à fleur de la surface 7a et une portion médiane 12 plus haute entourant la portion surélevée 9 de la plaque 7.

Le chariot 2 peut être déplacé d'une première position d'arrêt A, telle qu'illustrée à la figure 1, où les feuillets reposent sur la portion surélevée 9, vers une seconde position d'arrêt B dans laquelle le feuillet le plus bas repose entièrement sur la surface 7a du support et y est appliqué par le poids de la pile de feuillets 5 et du couvercle 3. Lorsqu'on repousse le chariot 2 de la position B vers la position A, le feuillet le plus bas bute par sa tranche contre le gradin 9a et est de ce fait retenu sur la position B. Ce feuillet passe donc sous le bord inférieur 10 de la paroi antérieure 4b du chariot, tandis que les autres feuillets sont poussés vers la position d'arrêt A. Le feuillet qui vient d'être séparé et qui repose sur la surface 7a reste toujours partiellement engagé sous la pile des feuillets se trouvant dans la position A de façon à être maintenu sur le support 7. La surface de ce feuillet en position B qui se trouve engagée sous la pile en position A est inférieure au quart de sa surface. La plaque de support 7 constitue ainsi un support d'écriture pour le feuillet maintenu en position B, ce qui permet une prise de notes aisée sans que le feuillet doive être tenu par l'autre main de l'utilisateur. Ce dernier peut ainsi, par exemple, tenir d'une main un récepteur téléphonique et prendre des notes avec l'autre main.

Le chariot 2 et le support 1 sont de préférence fabriqués en plastique. La surface supérieure 7a de la plaque 7 présente avantageusement une faible rugosité augmentant l'adhérence du feuillet le plus bas sur cette surface. Au contraire, la surface de la partie surélevée 9 est entièrement lisse pour permettre un glissement facile de la pile de feuillets.

Des garnitures antidérapentes 13 en élastomère sont fixées sur la face inférieure de la plaque 7 pour empêcher que cette dernière ne glisse par rapport à la base sur laquelle le distributeur est posé. Des échancrures latérales 14 prévues sur les bords latéraux de la plaque 7 permettent de saisir plus aisément le feuillet séparé de la pile.

Le couvercle 3 possède un contour extérieur 15 sensiblement identique à celui des feuillets et presse ces derniers contre la face supérieure du support 7. Ce couvercle 3 est avantageusement muni d'une poignée 16 présentant des trous borgnes 17 dans lesquels des crayons ou stylos peuvent être introduits. Ce couvercle 3 pourrait également porter des casiers pour le rangement d'autres articles de bureau.

Il est bien entendu que le mode de réalisation décrit ne présente aucun caractère limitatif et qu'il peut recevoir toutes modifications désirables sans sortir pour cela du cadre de l'invention défini par les revendications. En particulier, les roulements à billes pourraient être remplacés par un guidage à glissière. Le distributeur pourrait également être adapté à une utilisation avec des imprimantes. Le mouvement de va-et-vient du chariot pourrait à ce moment être commandé par moteur.

## Revendications

1. Distributeur pour feuilles de bloc-notes destiné à distribuer la feuille la plus basse d'une pile de feuilles d'une épaisseur prédéterminée, comprenant un chariot (2) monté de façon coulissante sur un support (1), ce chariot (2) comportant des parois verticales (4) agencées de façon à contenir la pile de feuilles (5) dont la feuille la plus basse est en contact avec le support (1 le distributeur comprenant des moyens de guidages (6a, 6b, 8) destinés à guider les déplacements du chariot (2) sur le support (1) d'une première position d'arrêt (A) vers une deuxième position d'arrêt (B), le support (1) comportant une portion surélevée (9) sur laquelle les feuilles reposent dans la première position d'arrêt (A) et présentant un gradin frontal (9a) destiné à retenir la feuille la plus basse dans la deuxième position d'arrêt (B) de façon à séparer par décalage la pile de feuilles de la feuille la plus basse lorsque le chariot (2) est déplacé de ladite deuxième position d'arrêt (B) vers la première position d'arrêt (A), caractérisé en ce que le support (1) comprend une surface supérieure (7a) plane destinée à servir de support d'écriture pour une feuille se trouvant dans la deuxième position d'arrêt (B), lorsque le chariot est mis dans la première position d'arrêt (A), lesdites première et deuxième positions d'arrêt étant décalées l'une de l'autre d'une distance telle qu'une feuille se trouvant dans ladite deuxième position d'arrêt (B) est partiellement engagée sous la pile de feuilles se trouvant dans la première position d'arrêt (A) de façon à être pressée sur une partie de sa surface contre le support (1) pour y être maintenue, le chariot (2) comportant une paroi antérieure (4b) dont le bord inférieur (10) est séparé de ladite surface supérieure (7a) destinée à servir de support d'écriture par un interstice sensiblement plus large que ladite épaisseur prédéterminée, mais moins large que deux fois cette épaisseur.

2. Distributeur selon la revendication 1, caractérisé en ce que le support (1) comprend à côté de la portion surélevée (9), latéralement suivant une direction perpendiculaire à la direction de coulissement, des portions non surélevées, la paroi postérieure (4c) du chariot (2) comportant un bord inférieur présentant une partie (12) disposée à fleur de la portion surélevée (9) et des parties (11) disposées à fleur des parties non surélevées de façon à servir de poussoir pour la feuille la plus basse lorsque le chariot est déplacé de la première vers la deuxième position d'arrêt.

3. Distributeur selon la revendication 1, caractérisé en ce que le support (1) est constitué par une plaque rectangulaire (7) comportant deux faces latérales (7b), le chariot présentant des prolongements (19) agencés de façon à venir en regard des deux faces latérales (7b) du support, des roulements à billes (8) étant montés entre ces prolongements (19) et les faces latérales (7b) du support.

4. Distributeur selon la revendication 1, caractérisé en ce qu'il comprend un couvercle (3) présentant un contour (15) sensiblement identique à celui des feuilles (5) et destiné à presser ces dernières (5) contre la face supérieure du support (1 ), le couvercle (3) comportant sur sa face supérieure des éléments de rangement (16, 17) pour articles de bureau et crayons.

## Patentansprüche

1. Ausgabevorrichtung für Blätter eines Notizblocks, die dazu vorgesehen ist, das unterste Blatt eines Blattstapels von festgelegter Dicke auszugeben, umfassend einen gleitend auf einem Träger (1) angeordneten Wagen (2), wobei dieser Wagen (2) senkrechte Wände (4) aufweist, die derart vorgesehen sind, dass sie den Blattstapel (5) beinhalten, dessen unterstes Blatt mit dem Träger (1) in Berührung steht, wobei die Ausgabevorrichtung Führungsmittel (6a, 6b, 8) umfasst, die dazu vorgesehen sind, die Versetzungen des Wagens (2) auf dem Träger (1) von einer ersten Haltestellung (A) zu einer zweiten Haltestellung (B) zu steuern, wobei der Träger (1) einen erhöhten Teil (9) umfasst, auf dem die Blätter in der ersten Haltestellung (A) liegen und der eine stirnseitige Stufe (9a) aufweist, die dazu vorgesehen ist, das unterste Blatt in der zweiten Haltestellung (B) zurückzuhalten, so dass der Blattstapel durch Versetzen von dem untersten Blatt getrennt wird, wenn der Wagen (2) von der zweiten Haltestellung (B) in die erste Haltestellung (A) versetzt wird, dadurch gekennzeichnet, dass der Träger (1) eine obere ebene Fläche (7a) umfasst, die dazu vorgesehen ist, als Schreibunterlage für ein Blatt zu dienen, das sich in der zweiten Haltestellung (B) befindet, wenn der Wagen in die erste Haltestellung (A) versetzt ist, wobei die erste und die zweite Haltestellung zueinander um einen solchen Abstand versetzt sind, dass ein sich in der zweiten Haltestellung (B) befindliches Blatt teilweise unter den sich in der ersten Haltestellung (A) befindlichen Blattstapel geklemmt wird, so dass es auf einem Teil seiner Oberfläche gegen den Träger (1) gedrückt wird, um dort gehalten zu werden, wobei der Wagen (2) eine Vorderwand (4b) umfasst, deren unterer Rand (10) von der oberen als Schreibunterlage vorgesehenen Fläche (7a) durch einen Zwischenraum getrennt ist, der im wesentlichen grösser als die genannte festgelegte Dicke aber geringer als die zweifache Dicke ist.

2. Ausgabevorrichtung nach Anspruch 1, dadurch gekennzeichnet, dass der Träger (1) seitlich neben dem erhöhten Teil (9) längs einer zu der Gleitrichtung senkrechten Richtung nicht erhöhte Teile umfasst, wobei die Rückwand (4c) des Wagens (2) einen unteren Rand umfasst, der einen Teil (12), welcher sich in gleicher Höhe mit dem erhöhten Teil (9) befindet, und Teile (11) aufweist, welche in gleicher Höhe wie die nicht erhöhten Teile angeordnet sind, so dass sie als Schieber für das unterste Blatt dienen, wenn der Wagen von der ersten in die zweite Haltestellung versetzt ist.

3. Ausgabevorrichtung nach Anspruch 1, dadurch gekennzeichnet, dass der Träger (1) durch eine rechteckige Platte (7) gebildet wird, die zwei Seitenflächen (7b) umfasst, wobei der Wagen Verlängerungen (19) aufweist, die derart vorgesehen sind, dass sie gegenüber den beiden Seitenflächen (7b) des Trägers angeordnet sind, wobei Kugellager (8) zwischen diesen Verlängerungen (19) und den Seitenflächen (7b) des Trägers angebracht sind.

4. Ausgabevorrichtung nach Anspruch 1, dadurch gekennzeichnet, dass sie einen Deckel (3) umfasst, der eine im wesentlichen den Blättern (5) identische Form aufweist und dazu vorgesehen ist, letztere (5) gegen die obere Fläche des Trägers (1) zu drücken, wobei der Deckel (3) auf seiner oberen Fläche Ordnerelemente (16, 17) für Büroartikel und Bleistifte umfasst.

## Claims

1. A memo-pad sheet dispensing device for dispensing the lowest sheet of a pile of sheets of a predetermined thickness, comprising a carriage (2) mounted slidingly on a support (1), this carriage (2) having vertical walls (4) arranged so as to contain the pile of sheets (5) of which the lowest sheet is in contact with the support (1), the dispensing device comprising guide means (6a, 6b, 8) for guiding the movements of the carriage (2) on the support (1) from a first stop position (A) to a second stop position (B), the support (1) comprising an elevated portion (9) on which the sheets rest in the first stop position (A) and having a front step (9a) for holding the lowest sheet in the second stop position (B) so as to separate the pile of sheets from the lowest sheet by staggering when the carriage (2) is moved from said second stop position (B) towards the first stop position (A), characterized in that the support (1) comprises a planar upper surface (7a) designed as a writing support for a sheet in the second stop position (B), when the carriage is put into the first stop position (A), said first and second stop positions being staggered in relation to each other by a distance such that a sheet in said second stop position (B) is partially engaged under the pile of sheets in the first stop position (A) so as to be pressed over part of its surface against the support (1) to be held there, the carriage (2) comprising a front wall (4b) the lower edge (10) of which is separated from said upper surface (7a) acting as a writing support by an interval substantially wider than said predetermined thickness but nar- rowerthan twice this thickness.

2. A dispensing device according to claim 1, characterized in that the support (1) comprises non-elevated portions next to the elevated portion (9) and laterally in a direction perpendicular to the sliding direction, the rear wall (4c) of the carriage (2) comprising a lower edge having a part (12) arranged flush with the elevated portion (9) and parts (11) arranged flush with the non-elevated portions in such a way as to serve as a pushing device for the lowest sheet when the carriage is displaced from the first to the second stop position.

3. A dispensing device according to claim 1, characterized in that the support (1) consists of a rectangular plate (7) comprising two lateral faces (7b), the carriage having extensions (19) arranged so as to arrive opposite the two lateral faces (7b) of the support, ball bearings (8) being mounted between these extensions (19) and the lateral faces (7b) of the support.

4. A dispensing device according to claim 1, characterized in that it comprises a cover (3) having a contour (15) substantially identical to that of the sheets (5) and designed to press the latter (5) against the upper face of the support (1), the cover (3) comprising on its upper face storage elements (16, 17) for office articles and pencils.
